# EUROPÄISCHE PATENTSCHRIFT

(11) **EP 0 143 982 B1**
(45) Veröffentlichungstag und Bekanntmachung des Hinweises auf die Patenterteilung: **27.05.1987**
(21) Anmeldenummer: 84112941.4
(22) Anmeldetag: 26.10.1984
(51) Int. Cl.: H01H 9/44, H01H 73/18

(54) **Selbstschalter mit Lichtbogenblasfeld**
Circuit breaker with an arc blow-out field
Disjoncteur avec champ de soufflage de l'arc

(30) Priorität: 29.10.1983 DE 3339399
(43) Veröffentlichungstag der Anmeldung: 12.06.1985
(73) Patentinhaber: Sursum Elektrizitätsgesellschaft Leyhausen GmbH & Co., D-8500 Nürnberg 90 (DE)
(72) Erfinder: Westermeyer, Joseph, 8500 Nürnberg 90 (DE)
(74) Vertreter: Böhme, Volker, Dipl.-Ing.

## Beschreibung

Die Erfindung betrifft einen Selbstschalter mit Lichtbogenblasfeld, bei dem ein drehbar gelagerter Schaltarm ein bewegliches Kontaktstück trägt, das einem ortsfesten Kontaktstück zugeordnet ist, das am Querstück eines U-förmig gebogenen, eine Schlaufe bildenden Kontaktstreifens vorgesehen ist, der inerends an einen elektrischen Stromkreis angeschlossen ist und dessen anderes Ende frei ist, ein Ableithorn bildet und einer Gruppe von Deionblechen zugeordnet ist, zu denen mindestens ein Lichtbogenleitblech führt, wobei als Träger des festen Kontaktstückes das Rückschlußblech des Auslösemagneten dient und der Kontaktstreifen sich der Breite nach zwischen zwei keramischen Isolierscheiben erstreckt.

Bei einem bekannten (GB-A-20 63 566) Selbstschalter dieser Art ist der Kontaktstreifen von einem einzigen Blech gebildet. Der gebogene Kontaktstreifen dient dazu, Lichtbögen, die bei Kurzschlüssen zwischen den Kontacktstücken auftreten, zu den Deionblechen abzuleiten. Die Ableitung der Kurzschluß-Lichtbögen ist bei diesem bekannten Klein Selbstschalter häufig nicht befriedigend. Eine wichtige Forderung, die an einen Klein-Selbstschalter gestellt wird, ist eine hohe Kurzschlußabschaltleistung. Da aber bei diesen Schaltern die Kontakte klein und massearm sind, ist es wichtig, daß beim öffnen der Kontakte der Lichtbogen sehr rasch von den Kontaktstücken weg auf die Lichtbogenleitbleche abwandert. Es sind mehrere Lösungen bekannt, die diesem Ziele dienen, beispielsweise Blasspulen, aber auch Blasschleifen, die im Bereich der geöffneten Kontakte ein magnetisches Blasfeld erzeugen. Die bekannten Lösungen sind aber aufwendig und teuer. Vor allem aber erfordern sie viel Platz, der jedoch in modernen Klein-Selbstschaltern in Schmalbauweise nicht in genügendem Maße vorhanden ist.

Es ist auch ein Schalter bekannt (DE-B-9232-644), bei dem an die einem Kontaktstück abgewendete Seite eines Kontaktstreifens ein ferromagnetischer Blechstreifen angelegt ist. Diese Anordnung ist jedoch hinsichtlich Halterung des Blechstreifens und Verbesserung der Lichtbogenableitung nachteilig.

Eine Aufgabe der Erfindung ist es daher, einen Selbstschalter der eingangs genannten Art zu schaffen, der mittels einer preiswerten und wenig hinderlichen Lichtbogenblasanordnung hinsichtlich der Ableitung von Kurzschluß-Lichtbögen erheblich verbessert ist. Die Erfindung sieht, diese Aufgabe lösend, einen Selbstschalter vor, der dadurch gekennzeichnet ist, daß in die dem ortsfesten Kontaktsstück abgewendete Seite des U-förmig gebogenen, eine Schlaufe bildenden Kontaktstreifens ein ferromagnetischer Blechstreifen eingelegt ist.

Durch den eingelegten Blechstreifen wird die Ableitung von Kurzschluß-Lichtbögen von den Kontaktstücken zu den Deionblechen erheblich verbessert. Es wird beim festen Kontaktstück auf der der Kontaktstelle abgewandten Seite und mit dieser mehr oder wenig eng anschmiegend, z. B. ein Eisenblech von ca. 0,8 mm Dicke hinterlegt. Dieses Blasblech dient als magnetischer Rückschluß für den die Kontakte durchfließenden Kurzschlußstrom. Dadurch wird das auf den Kontaktlichtbogen wirkende eigendynamische Magnetfeld erheblich verstärkt und eine starke beschleunigende Kraft auf den Schaltlichtbogen ausgeübt. Der Blasblechstreifen ist in den U-förmigen Kontaktstreifen einfach nur hineingelegt.

Besonders zweckmäßig und vorteilhaft ist es auch, wenn der eingelegte Blechstreifen sich über die Breite des gebogenen Kontaktstreifens erstreckt und sich mit diesem zum freien Ende hin in der Breite verjüngt. Durch diese Gestaltung ergeben sich bezüglich Lichtbogen-Ableitung optimale Verhältnisse.

Besonders vorteilhaft angewendet werden kann der Erfindungsgedanke bei der Anordnung gemäß DE-B-19 66 598, wo als Träger des festen Kontaktstückes das Rückschlußblech des Auslösemagneten dient, weil hier fester Kontakt und Blasblech in einer den Gesamtablauf vorteilhaft beeinflussenden Form gestaltet werden können. Anstelle der separat angefertigten Blasbleche kann auch einseitig mit Kupfer bewalztes Eisenblech verwendet werden.

In der Zeichnung ist eine bevorzugte Ausführungsform der Erfindung dargestellt und zeigt.
Figur 1 eine Draufsicht auf einen Selbstschalter mit gebogenem Kontaktstreifen und
Figur 2 einen Schnitt gemäß Linie 11-11 in Fig. 1 in einem gegenüber Fig. 1 vergrößerten Maßstab.

Der Selbstschalter gemäß Zeichnung weist ein Gehäuse in Schmalbauweise auf, das aus einem Kasten 1 und einem daraufgelegten, in Fig. 1 nicht gezeigten Deckel besteht. Die Seitenwandung des Kastens 1 weist verteilt drei Augen 2 auf, die mit Bohrungen versehen sind, die sich mit Bohrungen des Deckels decken und durch welche nicht gezeigte Nieten ragen, die das Gehäuse zusammenhalten. Das Gehäuse weist an der Rückseite einander zugewandte Widerhaken 3 auf, von denen einer abgefedert gelagert ist und die eine Einrichtung zum Anbringen des Gehäuses an Schienen sind.

Das Gehäuse ist an einer oberen und an einer unteren Querseite mit je einer Schraubklemme 4 bestückt, an die Leitungen für die Zuleitung und die Ableitung von Strom anschließbar sind. Die obere Schraubklemme 4 sitzt an einem Trägerstück 4', das in das Gehäuse ragt und einen Bimetall-Auslöser 5 trägt. Dieser ist über eine metallische Litze 6 an einen Schaltarm 7 angeschlossen, der ein bewegliches Kontaktstück 8 bildet, das mit einem ortsfesten Kontaktstück 9 zusammenwirkt. Das ortsfeste Kontaktstück ist an eine Spule eines Schlaganker-Auslösers 10 angeschlossen, der einen federbelasteten Stößel aufweist. Die Spule ist anderenends über eine metallische Litze 11 an die untere Schraubklemme 4 angeschlossen.

Der Schaltarm 7 ist um eine Achse 12 drehbar gelagert und trägt an seinem der Vorderseite 13 zugewendeten Arm einen dreiarmigen Sperrhebel 14 drehbar. Auf den einen Arm des Sperrhebels 14 wirkt der Bimetall-Auslöser 5 mittels einer verstellbaren Madenschraube ein. Auf den zweiten Arm wirkt der Stößel des Schlaganker-Auslösers 10 ein. Und der dritte Arm des Sperrhebels 14 wirkt mit einem Arm einer Sperrklinke 15 zusammen, die an dem vorderen Ende des Schaltarmes 7 um eine Achse 16 drehbar gelagert ist. Am anderen Ende der Sperrklinke 15 ist ein Gelenkstück 17 angelenkt, das anderenends an einem Arm eines Griffhebels 18 angelenkt ist, der drehbar gelagert ist und dessen Griffstück durch einen Durchbruch der Seitenwandung an der Vorderseite 13 ragt. Der Griffhebel 18 ist von einer Drahtfeder 19 beaufschlagt, die bestrebt ist, den Griffhebel in die Stellung mit nach oben gelegtem Griffstück zu bringen, die dem offenen Zustand des Schaltkontaktes entspricht. Am Schaltarm 7 greift auch eine Zugfeder 20 an.

In der Lichtbogenkammer 21, in der sich die Kontaktstükke 8, 9 befinden, befindet sich auch eine Gruppe von Deionblechen 22. Ein vom Trägerstück 4' herkommendes Ableitblech 23 und ein Ableitblech 24 des Schlaganker-Auslösers 10 verlaufen parallel zu den Deionblechen 22. Das ortsfeste Kontaktstück 9 ist Bestandteil eines Kontaktstreifens 25, der mit dem Schlaganker-Auslöser 10 mechanisch fest verbunden ist und an dessen Spule elektrisch angeschlossen ist. Der Kontaktstreifen 25 besitzt die Form eines eckigen U, dessen einer Schenkel an der Stirnseite des Schlaganker-Auslösers 10 beginnt, dessen von diesem Schenkel und dem Querstück gebildete Ecke das Kontaktstück 9 bildet und dessen zweiter Schenkel nach der zweiten Ecke mit dem freien Ende an den Stirnkanten der Deionbleche 22 endet.

In den gebogenen Kontaktstreifen 25 ist ein Blechstreifen 26 eingelegt, der entsprechend dem Kontaktstreifen über dessen gesamte Länge verläuft. Die Dicke des eingelegten Blechstreifens ist merklich geringer als die des Kontaktstreifens ; zwischen gebogenem Kontaktstreifen und eingelegtem Blechstreifen besteht keine feste innige flächige Verbindung. Der Kontaktstreifen 25 und der Blechstreifen 26 erstrecken sich der Breite nach zwischen zwei keramischen Isolierscheiben 27, von denen in Fig. 1 nur die am Boden des Kastens 1 liegende gezeigt ist. Diese beiden Isolierscheiben 27 begrenzen den Teil der Lichtbogenkammer 21, der nicht von der Gruppe von Deionblechen 22 besetzt ist.

## Patentansprüche

1. Selbstschalter mit Lichtbogenblasfeld, bei dem ein drehbar gelagerter Schaltarm (7) ein bewegliches Kontaktstück (8) trägt, das einem ortsfesten Kontaktstück (9) zugeordnet ist, das am Querstück eines U-förmig gebogenen, eine Schlaufe bildenden Kontaktstreifens (25) vorgesehen ist, der einerends an einen elektrischen Stromkreis angeschlossen ist und dessen anderes Ende frei ist, ein Ableithorn bildet und einer Gruppe von Deionblechen (22) zugeordnet ist, zu denen mindestens ein Lichtbogenleitblech (23, 24) führt, wobei als Träger des festen Kontaktstückes (9) das Rückschlußblech des Auslösemagneten dient und der Kontaktstreifen (25) sich der Breite nach zwischen zwei keramischen Isolierscheiben (27) erstreckt, dadurch gekennzeichnet, daß in die dem ortsfesten Kontaktstück (9) abgewendete Seite des U-förmig gebogenen, eine Schlaufe bildenden Kontaktstreifens (25) ein ferromagnetischer Blechstreifen (26) eingelegt ist.

2. Selbstschalter nach Anspruch 1, dadurch gekennzeichnet, daß der eingelegte Blechstreifen (26) sich über die Breite des gebogenen Kontaktstreifens (25) erstreckt und sich mit diesem zum freien Ende hin in der Breite verjüngt.

## Claims

1. An automatic circuit breaker with an arc blow-out field, wherein a rotatably mounted contact arm (7) supports a movable contact member (8) associated with a stationary contact member (9), the stationary contact member being provided on the transverse member of a contact strip (25) bent into a U-shape and forming a loop connected at one end to an electric circuit, the other end of the loop being free, the contact strip forming a discharge horn and being associated with a group of de-ionizing plates (22), at least one arc guide plate (23, 24) leading to the de-ionizing plates and the ground plate of the release magnet acting as the support of the stationary contact member (9) and the contact strip (25), the contact strip extending widthwise between two ceramic insulating plates (27), characterized in that a ferromagnetic sheet-metal strip (26) is secured to the side of the contact strip (25) remote from the fixed contact member (9) the contact strip being bent into a U-shape and forming a loop.

2. An automatic circuit breaker according to Claim 1, characterized in that the secured sheet-metal strip (26) extends over the width of the bent contact strip (25) and tapers with the contact strip towards its free end.

## Revendications

1. Disjoncteur automatique avec champ de soufflage d'arc, dans lequel un bras de manoeuvre (7) monté à pivotement porte une pièce de contact mobile (8) à laquelle est conjuguée une pièce de contact fixe (9) prévue sur l'âme transversale d'une bande de contact (25) pliée en forme de U et formant une boucle, cette bande de contact ayant une extrémité raccordée à un circuit de courant électrique et une autre extrémité qui est libre, forme une corne de dérivation et est conjuguée à un groupe de tôles de désionisation (22) auxquelles va au moins une tôle de dérivation d'arc (23, 24), la tôle de refermeture de l'aimant de déclenchement servant de support de la pièce de contact fixe (9), et la bande de contact (25) s'étendant, en largeur, entre deux plaques isolantes en céramique (27), caractérisé en ce qu'une bande de tôle ferromagnétique (26) est insérée dans le côté de la bande de contact (25) qui n'est pas tourné vers la pièce de contact fixe (9), ladite bande de contact étant pliée en forme de U et formant une boucle.

2. Disjoncteur automatique selon revendication 1, caractérisé en ce que la bande de tôle insérée (26) s'étend sur la largeur de la bande de contact pliée (25) et possède une largeur qui, comme celle de la bande de contact, diminue vers l'extrémité libre.
